# EUROPÄISCHE PATENTSCHRIFT

(11) **EP 1 081 327 B1**
(45) Veröffentlichungstag und Bekanntmachung des Hinweises auf die Patenterteilung: **20.09.2006**
(21) Anmeldenummer: 00115608.2
(22) Anmeldetag: 20.07.2000
(51) Int. Cl.: E06B 9/322

(54) **Wickelrolle**
Winding roller
Cylindre d'enroulement

(30) Priorität: 02.09.1999 DE 29915352 U
(43) Veröffentlichungstag der Anmeldung: 07.03.2001
(73) Patentinhaber: Prosch, Dieter, 22083 Hamburg (DE)
(72) Erfinder: Prosch, Dieter, 22083 Hamburg (DE)
(74) Vertreter: Richter, Werdermann, Gerbaulet & Hofmann

(56) Entgegenhaltungen:
- EP-A- 0 162 025
- EP-A- 0 355 244
- CH-A- 325 762
- DE-U- 29 706 686
- GB-A- 2 156 393
- DATABASE WPI Section PQ, Week 7417 Derwent Publications Ltd., London, GB; Class Q36, AN 1974-B7870V XP002239761 -& SU 390 008 A (ORLOVO BR LIGHT TEX ENGG) , 12. März 1973 (1973-03-12)

## Beschreibung

Die vorliegende Erfindung betrifft eine Wickelrolle gemäß dem Oberbegriff des Anspruches 1 sowie einen Raffvorhang, einen Plisseevorhang, eine Jalousie, eine Jalousette oder eine andere, mittels Zugschnüren zu bedienende Fensterdekoration.

Eine Wickelrolle der eingangs genannten Art ist aus der DE 297 06 686 U1 bekannt, die einen Raffvorhang mit mehreren vertikal über die Höhe des Vorhanges verlaufenden Zugschnüren offenbart, die am oberen Vorhangrand waagerecht umgeleitet und gemeinsam auf eine seitlich angebrachte Wickelrolle gewickelt werden. Durch das Aufwickeln der Zugschnüre auf der Wickelrolle werden diese verkürzt und ziehen daher den Vorhang hoch, indem sie ihn zusammenraffen. Die Wickelrolle besteht aus einem Wickelkern und seitlich an dem Wickelkern angeordneten Wangen. In einem Rahmen werden der Wickelkern und die Wangen in besonderer Weise ausgestaltet, um hierdurch ein Verheddern der Zugschnüre zu verhindern. Nachteilig ist dabei, dass die speziellen Wickelrollen aufwendig herzustellen sind und im allgemeinen für eine bestimmte Anzahl und Größe der Zugschnüre optimiert sind.

Eine Vorrichtung zum gleichmäßigen Aufwickeln eines nachgezogenen Elektrokabels auf eine an einem Grubenfahrzeug angebrachte Kabelaufrolltrommel offenbart die GB 2 156 393 A. Das Grubenfahrzeug wird dabei über dieses Kabel mit Strom versorgt. Die Vorrichtung selbst umfasst eine drehbare zylindrische Nockenscheibe, die in einem vorbestimmten Verhältnis zur Rotationsgeschwindigkeit der Trommel in Rotation versetzt wird. Das Kabel verläuft durch eine umkehrbare Kabelführung zur Trommel, die auf einer schwenkend, schwingfähigen Anordnung angebracht ist, die einen Nockenstößel umfasst, der in eine Nockenbahn eingreift, die in der Oberfläche der Nockenscheibe ausgebildet ist. Dadurch schwingt die Kabelführung, wenn die Nockenscheibe sich dreht, auf einem flachen Bogen, näherungsweise einer Geraden, die parallel zur Rotationsachse der Trommel verläuft, wodurch die Führung mit einer vorbestimmten konstanten Geschwindigkeit über die gesamte axiale Ausdehnung der Trommel parallel zur Trommelachse bewegt wird. Die Nockenbahn auf der drehbaren Nockenscheibe ist derart ausgebildet, dass sie einen sofortigen Richtungswechsel der Bewegung der Kabelführung herbeiführt, wenn die Kabelführung an einem der Enden der Kabelaufrolltrommel ankommt.

Die CH 325 762 A hat eine Vorrichtung zur Betätigung einer Jalousie zum Gegenstand, die mehrere Zugschnüre umfasst, die die Jalousie an ihrer Basis halten und erlauben, ihre Ausbreitung zu regulieren. Diese Betätigungsvorrichtung für eine Jalousie umfasst mehrere Zugschnüre, die die Jalousie an ihrer Basis halten und ihre Ausbreitung zu regulieren erlauben, wobei sie getrennte Aufwickelspulen für jede Zugschnur umfasst und Mittel, um diese verschiedenen Spulen gleichzeitig anzutreiben und wobei diese Spulen identischer Form sind und auf einer gemeinsamen Welle angeordnet sind. Die Wickelrolle weist durch Trennscheiben unterteilte Abschnitte auf dem Wickelkern auf, so dass die Zugschnüre für alle Umdrehungen der Rolle separat voneinander gehalten werden.

Der EP 0 162 025 A ist ein Betätigungsmechanismus für einen Faltstore zu entnehmen, der über eine flexible Platte verfügt, die mit Hilfe von Betätigungsseilen angehoben werden kann, die an der Platte nach unten verlaufen und an ihrer Unterkante befestigt sind. Ein oberer Querträger, der an einer Wand oder einer Decke befestigt werden kann, trägt die Platte und die Betätigungsseile verlaufen über Rollen, die in diesem Querträger angeordnet sind, und werden auf einer Trommel aufgerollt, die drehstarr mit einer Zahnrolle verbunden ist, in die eine Endloskette eingreift. Diese Zahnrolle und die Trommel sind drehbar in einem Gehäuse angebracht, das an dem oberen Querträger befestigt werden kann und mit Mitteln zur Sperrung der Bewegung der Kette in Richtung des Herunterlassens der Storeplatte versehen ist. Bei diesem Betätigungsmechanismus ist die Wickelrolle mit Furchen versehen, die jeweils eine der Zugschnüre aufnehmen können und diese somit separat voneinander halten sollen. Nachteilig hieran ist, dass die Furchen nach einer Umdrehung der Rolle von den Zugschnüren ausgefüllt werden und daher ihre ordnende Wirkung für die nachfolgenden Umdrehungen der Wickelrolle verlieren.

Die EP 0 355 244 A betrifft eine Vorrichtung zum Anheben und Herunterlassen von Paketjalousien und Faltstores, die mit Mitteln zum ordentlichen Aufwickeln der den Store antreibenden Seile versehen ist, umfassend eine Antriebsstange, gedreht durch Antriebsmittel, womit drehstarr und axial gleitend mindestens eine außengewindete Hülse verbunden ist, die in eine Mutter eingreift, die in einer festen, tragenden Stütze ausgebildet ist, um die Hülse axial zu verschieben, wenn die Stange gedreht wird.

Der Erfindung liegt die Aufgabe zugrunde, bei einer Wickelrolle der eingangs genannten Art sicherzustellen, dass die zu wickelnden Zugschnüre störungsfrei ohne Verflechtungen und gleichmäßig und geordnet über den Wickelkern verteilt aufgewickelt werden. Ferner soll die Wickelrolle universell mit verschiedenen Ausführungsarten eines Raffvorhanges einsetzbar sein und ein leichtes Abnehmen und Befestigen der Zugschnüre erlauben.

Diese Aufgabe wird durch die Merkmale des Anspruches 1 gelöst.

Demnach weist die Wickelrolle in bekannter Weise ein feststehendes Gehäuse und einen darin drehbar gelagerten Wickelkern zur Aufnahme mindestens einer Zugschnur auf. Sie ist dadurch gekennzeichnet, dass an der Wickelrolle ein in axialer Richtung bewegliches Fadenführungsglied angeordnet ist, durch welches die zu wickelnde Zugschnur auf den Wickelkern geführt wird und dessen axiale Position von der Winkelstellung des Wickelkerns abhängt, wobei die Wickelrolle eine Exzenterscheibe enthält, die koaxial drehbeweglich zum Wickelkern gelagert ist und die eine koaxial zum Wickelkern angeordnete Zylinderfläche aufweist, in welcher eine zur Achse des Wickelkerns geneigte umlaufende Führungsnut angeordnet ist und wobei das Fadenführungsglied zwecks axialer Positionsverschiebung mit einem Stift in die Führungsnut eingreift. Außerdem ist ein Schrittgetriebe vorhanden, das die kontinuierliche Drehbewegung des Wickelkerns in eine stufige Linearbewegung des Fadenführungsgliedes umwandelt.

Mit einer derartigen Wickelrolle ist ein geordnetes Auf- und Abwickeln der Zugschnüre sichergestellt, da sich das Fadenführungsglied nach einem konstruktiv vorgebbaren Programm in axialer Richtung bewegt und dabei den Zuführungspunkt der Zugschnur zum Wickelkern vorgibt. Hierdurch wird auch garantiert, dass die Verteilung der Zugschnur gleichmäßig über den Wickelkern erfolgt, was Verhedderungen verhindert und für eine möglichst schonende Belastung der Wickelrolle sorgt. Die Drehbewegung des Wickelkerns kann dabei für den Antrieb der axialen Bewegung des Fadenführungsgliedes ausgenutzt werden, wodurch gleichzeitig gewährleistet ist, dass eine solche axiale Bewegung nur im Bedarfsfalle erfolgt.

Für die Realisierung der erfindungsgemäßen Wickelrolle gibt es verschiedene Möglichkeiten. So erfolgt die Umwandlung der Rotationsbewegung des Wickelkerns in eine axiale Verschiebebewegung des Fadenführungsgliedes vorzugsweise mit Hilfe einer Exzenterscheibe. Diese ist koaxial drehbeweglich zum Wickelkern gelagert und weist eine koaxial zum Wickelkern angeordnete Zylinderfläche auf. In der Zylinderfläche ist eine zur Achse des Wickelkerns geneigt umlaufende Führungsnut angeordnet, wobei das Fadenführungsglied zwecks axialer Positionsverschiebung mit einem Stift in die Führungsnut eingreift.

Im Betrieb der Wickelrolle kann die Exzenterscheibe mit dem Wickelkern mitgedreht werden. Hierdurch dreht sich die Zylinderfläche, wodurch wiederum der Stift des Fadenführungsgliedes von der Führungsnut in der Zylinderfläche axial verschoben wird, da die Führungsnut relativ zur Achse des Wickelkerns geneigt ist. Der axiale Verlauf der Führungsnut bestimmt somit das "Programm", nach dem sich das Fadenführungsglied axial bewegt. Im einfachsten Falle verläuft die Führungsnut in einer (zur Achse des Wickelkerns geneigten) Ebene, so dass bei einer Vollumdrehung der Exzenterscheibe das Fadenführungsglied eine komplette Hin- und Zurückbewegung entlang einer axialen Bewegungsbahn ausführt. Es sind jedoch auch andere Programme denkbar, bei denen das Fadenführungsglied während einer Vollumdrehung der Exzenterscheibe mehrfach hin und zurück läuft.

Vorzugsweise ist ein Schrittgetriebe vorgesehen, welches die kontinuierliche Drehbewegung des Wickelkerns in eine stufige Linearbewegung des Fadenführungsgliedes umwandelt. Das heißt, dass die Drehung des Wickelkerns nicht ständig, sondern nur phasenweise auf das Fadenführungsglied übertragen wird und zu dessen axialer Verschiebung führt. Ein solcher Schrittbetrieb hat insbesondere den Vorteil, dass eine Bewegungsperiode (Hin und Zurück) des Fadenführungsgliedes nicht unbedingt nach einer Bewegungsperiode (Vollumdrehung) des Wickelkerns abgeschlossen ist. Die axiale Bewegung kann daher in diesem Sinne langsamer erfolgen, als die Rotation des Wickelkerns. Dies führt zu einer besseren Lage und Verteilung der Zugschnur bzw. der Zugschnüre auf dem Wickelkern.

Wenn wie oben ausgeführt eine Exzenterscheibe vorhanden ist, ist das Schrittgetriebe vorzugsweise so ausgeführt, dass während eines ersten Drehwinkelintervalls von vorzugsweise 60° die Exzenterscheibe von der Umdrehung des Wickelkerns mitgenommen wird, während sie für den Rest der Vollumdrehung des Wickelkerns stehen bleibt. Das heißt, dass sechs Vollumdrehungen des Wickelkerns benötigt werden, um die Exzenterscheibe einmal um insgesamt 360° zu drehen. Sofern die Führungsnut an der Exzenterscheibe wie oben erläutert in einer Ebene liegt, entspricht einer Vollumdrehung der Exzenterscheibe eine komplette axiale Bewegungsperiode des Fadenführungsgliedes. Eine Hin- und Zurückbewegung des Fadenführungsgliedes erfordert demnach sechs Vollumdrehungen des Wickelkems, oder anders gesagt, pro Vollumdrehung des Wickelkerns bewegt sich das Fadenführungsglied um ein Sechstel seines Gesamtweges (Hin und Zurück) bzw. ein Drittel seiner axialen Bewegungsamplitude (Hin bzw. Zurück).

Ein Schrittantrieb der Exzenterscheibe kann vorzugsweise dadurch verwirklicht sein, dass
a.) der Wickelkern ein Lager für ein zwischen einer Ruheposition und einer Eingriffsposition bewegliches Mitnehmerelement aufweist,
b.) das Gehäuse eine Führungsfläche aufweist, auf der das Mitnehmerelement bei einer Drehung des Wickelkerns gleitet, wobei mindestens ein Versatz in der Führungsfläche eine Bewegung des Mitnehmerelementes von der Ruheposition in die Eingriffsposition und/oder umgekehrt bewirkt,
c.) das Mitnehmerelement nur in der Eingriffsposition mit der Exzenterscheibe gekoppelt ist und dadurch die Drehbewegung des Wickelkerns auf die Exzenterscheibe überträgt.

Das Mitnehmerelement, bei dem es sich vorzugsweise um einen axial beweglichen Zapfen handelt, sorgt demnach für die phasenweise Kopplung der Exzenterscheibe an den Wickelkern. In diesen Kopplungsphasen macht die Exzenterscheibe somit die Drehbewegung des Wickelkerns mit, während sie außerhalb der Kopplungsphasen stehen bleibt. Die Anzahl und Dauer der Kopplungsphasen wird dabei in einfacher Weise durch die Ausgestaltung der Führungsfläche am Gehäuse festgelegt, d. h. durch die Zahl und Winkelerstreckung des oder der Versätze in dieser Fläche. Unter einem Versatz ist dabei ein axialer Vorsprung oder Rücksprung zu verstehen, je nachdem, in welche Richtung das Mitnehmerelement für ein Einnehmen der Eingriffsposition bewegt werden muss. Wenn die Winkelerstreckung α des Versatzes ein ganzzahliger Bruchteil von 360° ist, z. B. α= 360°/n, hat die Bewegung des Fadenführungsgliedes nach n Umdrehungen des Wickelkerns ihre axiale Bewegungsperiode abgeschlossen. Die Beziehung zwischen einer Vollumdrehung des Wickelkerns und der zugehörigen zurückgelegten Wegstrecke des Fadenführungsgliedes spiegelt sich letztendlich in dem Muster wider, in welchem die Schnur auf dem Wickelkern abgelegt wird. Auf diese Weise kann somit auf Form und Gleichmäßigkeit dieses Musters Einfluss genommen werden.

Die Exzenterscheibe weist mindestens eine Aussparung auf, in welche das Mitnehmerelement in der Eingriffsposition einrasten kann. Der Eingriff des Mitnehmerelementes in einer Aussparung sorgt für eine sichere Kopplung von Exzenterscheibe und Wickelkern, so dass es nicht wie bei einer Reibungskopplung zu einem Durchrutschen zwischen diesen Elementen kommen kann.

Dabei weist die Exzenterscheibe mehrere, vorzugsweise sechs, in gleichen Winkelabständen um die Achse angeordnete Aussparungen für den Eingriff des Mitnehmerelementes auf. Eine Anordnung von n äquidistanten Aussparungen wirkt vorteilhaft mit einer Führungsfläche am Gehäuse zusammen, welche einen Versatz der Länge α = 3600°/n hat. Dann wird nämlich das Mitnehmerelement bei einer Vollumdrehung des Wickelkerns während eines Drehwinkels α in Eingriff mit einer Aussparung der Exzenterscheibe gebracht, d. h. die Exzenterscheibe wird um α weitergedreht. Am Schluss der Drehung sind somit wieder n Aussparungen der Exzenterscheibe in derselben Position wie zu Beginn der Drehung. Bei der nächsten Vollumdrehung des Wickelkerns steht daher wieder eine Aussparung in passender Position für ein Eingreifen des Mitnehmerelementes.

Die Erfindung betrifft ferner einen Raffvorhang, einen Plisseevorhang, eine Jalousie, eine Jalousette oder eine andere, mittels Zugschnüren zu bedienende Fensterdekoration, bestehend aus einem Vorhang und einer Anzahl von Zugschnüren, die einendseitig am Vorhang befestigt sind und zu einer Wickelrolle verlaufen, wobei die Fensterdekoration dadurch gekennzeichnet ist, dass die Wickelrolle in der oben beschriebenen erfindungsgemäßen Weise ausgestaltet ist. Das ordnungsgemäße und verhedderungsfreie Aufwickeln ist gerade bei den Zugschnüren einer Fensterdekoration von Bedeutung, da die Wickelrolle in der Regel für den Benutzer unzugänglich angeordnet ist und dieser somit den Wickelvorgang nicht beobachten oder beeinflussen kann. Es ist daher wichtig, dass trotzdem ein ordnungsgemäßes und störungsfreies Wickeln garantiert ist.

Weitere vorteilhafte Ausgestaltungen der Erfindung sind Gegenstand der Unteransprüche.

Im Folgenden wird die Erfindung anhand der Figuren beispielhaft erläutert. Es zeigen:
- Fig.1: eine Vorderansicht, einen senkrechten Schnitt, eine Rückansicht und eine Draufsicht des Gehäuses der Wickelrolle in einer ersten erfindungsgemäßen Ausführungsform,
- Fig. 2: eine Vorderansicht, einen senkrechten Schnitt und eine Seitenansicht einer Exzenterscheibe der Wickelrolle,
- Fig.3: eine Vorderansicht, einen senkrechten Schnitt und eine Rückansicht des Wickelkerns der Wickelrolle,
- Fig. 4: eine Vorderansicht und einen senkrechten Schnitt eines Kettenrades der Wickelrolle,
- Fig. 5: eine Vorderansicht und einen senkrechten Schnitt einer Abdeckkappe,
- Fig. 6: eine Vorderansicht, eine Seitenansicht und einen senkrechten Schnitt eines Fadenführungsgliedes,
- Fig. 7: einen senkrechten Schnitt und eine seitliche Draufsicht eines Zapfens,
- Fig. 8: eine Vorderansicht und einen senkrechten Schnitt einer Scheibe,
- Fig. 9: eine Explosionsansicht der Wickelrolle,
- Fig. 10: eine Vorderansicht einer Fensterdekoration mit einer Wickelrolle und
- Fig. 11: eine Vorderansicht eines Raffvorhanges mit einer Wickelrolle nach einer weiteren Ausführungsform.

Fig. 10 zeigt den beispielhaften Einsatz der erfindungsgemäßen Wickelrolle 100 an einem Raffvorhang 90 einer Fensterdekoration. Mehrere Zugschnüre 91 verlaufen vertikal über die Höhe des Vorhanges, werden am oberen Vorhangrand waagerecht umgeleitet und gemeinsam auf eine seitlich angebrachte Wickelrolle 100 gewickelt. Durch das Aufwickeln der Zugschnüre auf der Wickelrolle werden diese verkürzt und ziehen daher den Vorhang hoch, indem sie ihn zusammenraffen. Die Drehung der Wickelrolle erfolgt über eine endlos umlaufende und für den Benutzer zugängliche Zugkette 92.

Bei einer derartigen Wickelrolle 100 an einer Fensterdekoration ist es besonders wichtig, dass die Zugschnüre verhedderungsfrei und möglichst gleichmäßig auf dem Wickelkern abgelegt werden, damit es nicht zu Störungen des Betriebes des Vorhanges kommt.

Die Wickelrolle 100 gewährleistet einen solchen störungsfreien Betrieb durch ihre besondere Ausgestaltung mit einem Fadenführungsglied 60. Der Aufbau der wesentlichen Teile der Wickelrolle ist in einer Explosionsansicht in Fig. 9 gezeigt, wobei die einzelnen Bauteile in den Fig. 1 bis 8 in verschiedenen Ansichten separat dargestellt sind.

Als feststehendes und z. B. mit der Fensterdekoration zu verbindendes Element enthält die Wickelrolle zunächst ein Gehäuse 10. Dieses ist in Fig. 1 in der Ansicht von der Rückseite, im Schnitt entlang der Mittelachse, in der Ansicht von der Vorderseite und in der Ansicht von oben dargestellt. Zu erkennen ist dabei ein zylindrisches Lager 13, in welchem die drehbaren Elemente der Wickelrolle aufgenommen werden und dessen Achse mit der Drehachse des Wickelkerns übereinstimmt. Ferner sind am oberen Rand Lochführungen 11 zu sehen, durch welche von der Seite her die Schnüre auf den Wickelkern geleitet werden. Weiterhin enthält das Gehäuse 10 zwei gegenüberliegende Nuten 12, in denen das Fadenführungsglied 60 axial (d. h. parallel zur Drehachse des Wickelkerns 30) verschiebebeweglich gelagert werden kann.

Auf der Außenseite des zylindrischen Lagers 13 ist die Exzenterscheibe 20 koaxial und drehbeweglich angeordnet. Die Exzenterscheibe 20 ist in Fig. 2 in der Ansicht von vome, im Schnitt und in der Seitenansicht dargestellt. Zu erkennen ist der Aufbau mit einem Scheibenkörper, welcher in der Mitte ein kreisrundes Loch 22 aufweist, durch welche das Lager 13 geführt werden kann. Weiterhin erstrecken sich am Rand des Loches 22 in radialer Richtung sechs äquidistante Aussparungen 21, in welche der Zapfen 60 eingreifen kann. Aus dem Schnitt und der Seitenansicht der Exzenterscheibe 20 wird eine zylindrische koaxiale Fläche 23 erkennbar, welche schräg in bezug auf die Achse der Exzenterscheibe abgeschnitten ist. Am Rand dieser Fläche 23 verläuft eine nach außen gerichtete Führungsnut 24. In diese Führungsnut 24 kann der Stift 63 des Fadenführungsgliedes 60 eingreifen, wodurch letzteres bei einer Drehung der Exzenterscheibe 20 in axialer Richtung verschoben wird. Das Ausmaß und die Abfolge dieser Verschiebung wird dabei durch die Fläche 23 bzw. den Verlauf der Führungsnut 24 bestimmt.

Als nächstes Element ist auf der Achse der Wickelrolle der eigentliche Wickelkern 30 angeordnet, der in Fig. 3 in einer Ansicht von vorne, im Schnitt und in einer Ansicht von hinten dargestellt ist. Er besteht aus einer zylindrischen Lagerfläche 31, auf welcher das Schnurmaterial zu liegen kommt. Zu den Seiten hin ist diese Lagerfläche 31 durch Wangen abgeschlossen, die ein Abrutschen der Schnur verhindem. Mit dem Kern 32 erstreckt sich der Wickelkern durch das Loch 22 der Exzenterscheibe 20 in das zylindrische Lager 13 am Gehäuse 10 hinein. Von Bedeutung ist die Vertiefung 33, die parallel zur Achse des Wickelkerns 30 an der Innenwand der Lagerfläche 31 angeordnet ist. Hierin wird der Zapfen 70 so gelagert, dass er sich axial in der Vertiefung 33 vor und zurück bewegen kann. Aufgrund der Feder 71 wird der Zapfen 70 dabei tendenziell aus der Vertiefung 33 herausgedrückt.

Weiterhin ist auf der Achse das Kettenrad 40 angeordnet, das in Fig. 4 in der Ansicht von hinten und im Schnitt dargestellt ist. Über das Kettenrad 40 wird die Zugkette 92 geführt, mit welcher ein Benutzer die Wickelrolle bzw. den Wickelkern in Drehung versetzen kann. Das Kettenrad 40 ist mit dem Wickelkern gekoppelt, so dass sich seine Drehung auf diesen überträgt.

Weitere Elemente zur Vervollständigung der Wickelrolle sind die in Fig. 5 dargestellte Abdeckkappe 50 sowie die in Fig. 8 gezeigte Scheibe 80.

Das erfindungswesentliche Fadenführungsglied 60 ist in Fig. 6 in der Ansicht von oben, von der Seite und im Schnitt dargestellt. Über die seitlichen Führungsschienen 62 greift es in die Nuten 12 am Gehäuse 10 ein und wird so axial verschieblich gelagert. In dieser Anordnung weist ein vom Fadenführungsglied abstehender Stift 63 nach unten und kann somit in Eingriff mit der Führungsnut 24 an der Exzenterscheibe 20 gebracht werden. Das Fadenführungsglied folgt dann in axialer Richtung der Position der Führungsnut 24. Weiterhin besitzt das Fadenführungsglied eine Fadenöffnung 61, durch welche die aufzuwickelnden Schnüre geführt werden. Durch die axiale Verlagerung des Fadenführungsgliedes 60 wird die Fadenöffnung 61 und damit die Schnur axial verschoben, was zu dem angestrebten gleichmäßigen Aufwickeln führt.

Grundsätzlich könnte die Exzenterscheibe 20 fest und dauernd mit dem Wickelkern 30 bzw. dem Kettenrad 40 gekoppelt sein, so dass sie deren Drehung ständig mitmachen würde. Vorzugsweise erfolgt die Kopplung indes über ein Schrittgetriebe. Hierdurch werden die Drehungen und Verschiebungen in ihrer Periode entkoppelt und es ist insbesondere nicht notwendig, dass jede Vollumdrehung des Wickelkerns automatisch eine komplette Hin- und Herbewegung des Fadenführungsgliedes 60 bedingt.

Das Schrittgetriebe wird im wesentlichen durch den Zapfen 70 verwirklicht, welcher in die Aussparungen 21 an der Exzenterscheibe 20 eingreifen kann. Der Zapfen 70 gleitet auf der Führungsfläche 15, welche durch die Stirnseite des Lagers 13 am Gehäuse 10 gebildet wird. Dabei wird der Zapfen 70 "normalerweise" so tief in das Lager 33 am Wickelkern 30 eingedrückt, dass sein freies Ende nicht bis zu den Aussparungen 21 an der Exzenterscheibe 20 vorsteht. Auf einem Abschnitt 14 von ca. 60° springt die Führungsfläche jedoch rampenförmig um einen Versatz zurück, so dass der Zapfen 70 in diesem Bereich weiter aus dem Lager 33 hervortreten kann. Dabei kommt er zum Eingriff mit einer Aussparung 21 an der Exzenterscheibe 20. Für die Länge des Versatzes 14 koppelt der Zapfen somit den Wickelkern 30 mit der Exzenterscheibe 20, so dass letztere über 60° der Volldrehung mitgenommen wird. Danach wird der Zapfen 70 durch die "normale" Führungsfläche 15 wieder zurück in seine Ruheposition geschoben, in der er nicht mit einer Aussparung 21 in Eingriff steht. Die Exzenterscheibe 20 nimmt daher an der weiteren Drehung nicht teil. Sie wird pro Vollumdrehung des Wickelkerns nur um 60° weitergeschoben, wodurch das Fadenführungsglied 60 ein Drittel seiner axialen Bewegungsamplitude zurücklegen kann. Nach der Vollumdrehung erreicht der Zapfen 70 erneut den Versatz 14 und greift in die nächste Aussparung 21 an der Exzenterscheibe 20 ein, um diese um weiter 60° zu drehen usf.

In Fig. 11 ist ein Raffvorhang dargestellt. Dieser besteht aus dem eigentlichen Vorhang 110, welcher vorzugsweise abnehmbar an einer Trägerschiene 113 befestigt ist. Der Vorhang 110 wird von fünf Zugschnüren 112 gerafft. Diese verlaufen vom unteren Rand des Vorhanges, wo sie befestigt sind, vertikal zum oberen Rand unterhalb der Trägerschiene 113. Dabei werden sie in Führungsösen 111 geführt. An der Trägerschiene 113 werden die Zugschnüre in waagerechte Richtung umgelenkt und zu einer erfindungsgemäßen Wickelrolle 100' geleitet. Auf dieser können sie aufgewickelt werden, wodurch der untere Rand des Vorhanges 110 nach oben gezogen, d. h. gerafft wird. Die Drehung der Wickelrolle 100' erfolgt über eine Bedienungskette 114, welche über die Achse der Wickerolle läuft. Ein Zug an der Bedienungskette (Pfeile) versetzt daher die Wickelrolle in Drehung, so dass die Zugschnüre 112 auf- oder abgewickelt werden.

In der Wickelrolle ist ferner eine geeignete Bremse integriert, die verhindert, dass die Wickelrolle von alleine unter der Last des Vorhanges abrollt.

## Patentansprüche

1. Wickelrolle mit einem feststehenden Gehäuse (10) und einem darin drehbar gelagerten Wickelkern (30) zur Aufnahme mindestens einer Zugschnur (91) für eine zu bedienende Fensterdekoration,
**dadurch gekennzeichnet,**
**dass** an der Wickelrolle (100) ein in axialer Richtung bewegliches Fadenführungsglied (60) angeordnet ist, durch welches die zu wickelnde Zugschnur auf den Wickelkern (30) geführt wird und dessen axiale Position von der Winkelstellung des Wickelkerns (30) abhängt, wobei die Wickelrolle (100) eine Exzenterscheibe (20) enthält, die koaxial drehbeweglich zum Wickelkern (30) gelagert ist und die eine koaxial zum Wickelkern angeordnete Zylinderfläche (23) aufweist, in welcher eine zur Achse des Wickelkerns geneigte umlaufende Führungsnut (24) angeordnet ist und wobei das Fadenführungsglied (60) zwecks axialer Positionsverschiebung mit einem Stift (63) in die Führungsnut (24) eingreift, und dass ein Schrittgetriebe vorhanden ist, das die kontinuierliche Drehbewegung des Wickelkerns (30) in eine stufige Linearbewegung des Fadenführungsgliedes (60) umwandelt.

2. Wickelrolle nach Anspruch 1,
**dadurch gekennzeichnet,**
**dass** während eines ersten Drehwinkelintervalles von vorzugsweise 60° die Exzenterscheibe (20) von der Umdrehung des Wickelkerns (30) mitgenommen wird, während sie für den Rest der Vollumdrehung des Wickelkerns stehenbleibt.

3. Wickelrolle nach einem der Ansprüche 1 oder 2,
**dadurch gekennzeichnet,**
**dass**
a) der Wickelkern (30) ein Lager (33) für ein zwischen einer Ruheposition und einer Eingriffsposition bewegliches Mitnehmerelement, vorzugsweise einen axial beweglichen Zapfen (70), aufweist,
b) das Gehäuse (10) eine Führungsfläche (15) aufweist, auf der das Mitnehmerelement (70) bei einer Drehung des Wickelkerns gleitet, wobei mindestens ein Versatz (14) in der Führungsfläche eine Bewegung des Mitnehmerelementes von der Ruheposition in die Eingriffsposition und/oder umgekehrt bewirkt,
c) das Mitnehmerelement (70) nur in der Eingriffsposition mit der Exzenterscheibe (20) gekoppelt ist und dadurch die Drehbewegung des Wickelkerns auf die Exzenterscheibe überträgt.

4. Wickelrolle nach Anspruch 3,
**dadurch gekennzeichnet,**
**dass** die Exzenterscheibe (20) mindestens eine Aussparung (21) aufweist, in welche das Mitnehmerelement (70) in der Eingriffsposition einrasten kann.

5. Wickelrolle nach Anspruch 4,
**dadurch gekennzeichnet,**
**dass** die Exzenterscheibe (20) mehrere, vorzugsweise sechs, in gleichen Winkelabständen um die Achse angeordnete Aussparungen (21) für den Eingriff des Mitnehmerelementes (70) aufweist.

6. Raffvorhang, Plisseevorhang, Jalousie, Jalousette oder eine andere, mittels Zugschnüren zu bedienende Fensterdekoration bestehend aus einem Vorhang (90) und einer Anzahl von Zugschnüren (91), die einendseitig am Vorhang befestigt sind und zu einer Wickelrolle verlaufen,
**dadurch gekennzeichnet,**
**dass** die Wickelrolle (100) nach einem der Ansprüche 1 bis 5 ausgestaltet ist.

## Claims

1. Winding roller with a fixed casing (10) and a winding core (30) rotatably positioned therein for receiving at least one drawing cord (91) for a window decoration to be operated,
**characterized in**
**that** an axially movable thread guiding element (60) is placed on the winding roller (100) through which the drawing cord to be wound up is guided on the winding core (30) and the axial position of which depends on the angular position of the winding core (30), whereby the winding roller (100) contains an eccentric disk (20) which is positioned coaxially rotatably movable to the winding core (30) and which has a cylinder surface (23) placed coaxially to the winding core in which a peripheral guiding groove (24) inclined to the axis of the winding core is placed and whereby the thread guiding element (60) engages with a pin (63) into the guiding groove (24) for the axial position displacement and that there exists a step-by-step motion linkage which transforms the continuous motion of revolution of the winding core (30) into a gradual linear motion of the thread guiding element (60).

2. Winding roller according to claim 1,
**characterized in**
**that** the eccentric disk (20) is driven by the rotation of the winding core (30) during a first rotation angular interval of preferably 60° while it stands for the rest of the complete rotation of the winding core.

3. Winding roller according to any of the claims 1 or 2,
**characterized in**
**that**
a) the winding core (30) has a bearing (33) for a driving element movable between a position of rest and a position of engagement, preferably an axially movable pin (70),
b) the casing (10) has a guiding surface (15) on which the driving element (70) glides during a rotation of the winding core, whereby at least one offset (14) in the guiding surface causes a movement of the driving element from the position of rest into the position of engagement and/or inversely,
c) the driving element (70) is coupled with the eccentric disk (20) only in the position of engagement and thus transfers the motion of revolution of the winding core to the eccentric disk.

4. Winding roller according to claim 3,
**characterized in**
**that** the eccentric disk (20) has at least one recess (21) into which the driving element (70) can engage in the position of engagement.

5. Winding roller according to claim 4,
**characterized in**
**that** the eccentric disk (20) has several recesses (21), preferably six, placed in equal angular intervals around the axis for the engagement of the driving element (70).

6. Roman shade, pleated curtain, Venetian blind, blind or another window decoration to be operated by means of drawing cords consisting of a curtain (90) and a certain number of drawing cords (91) which are fixed at the one end on the curtain and are guided to a winding roller,
**characterized in**
**that** the winding roller (100) is configured according to any of the claims 1 to 5.

## Revendications

1. Cylindre d'enroulement avec un bâti fixe (10) et un noyau d'enroulement (30) qui y est positionné rotatif pour loger au moins un cordon de tirage (91) pour une décoration de fenêtre à actionner,
**caractérisé en ce**
**qu'**un élément de guidage de fil (60) mobile dans le sens axial est placé sur le cylindre d'enroulement (100), élément par lequel le cordon de tirage à enrouler est guidé sur le noyau d'enroulement (30) et dont la position axiale dépend de la position angulaire du noyau d'enroulement (30), le cylindre d'enroulement (100) contenant un disque d'excentrique (20) qui est positionné mobile en rotation coaxiale par rapport au cylindre d'enroulement (30) et qui présente une surface de cylindre (23) placée coaxialement par rapport au noyau d'enroulement dans laquelle il est placé une rainure de guidage (24) périphérique inclinée vers l'axe du noyau d'enroulement et l'élément de guidage du fil (60) s'engrenant pour un déplacement de position axial avec une broche (63) dans la rainure de guidage (24) et qu'il existe un mécanisme pas à pas qui transforme le mouvement de rotation continu du noyau d'enroulement (30) en un mouvement linéaire gradué de l'élément de guidage de fil (60).

2. Cylindre d'enroulement selon la revendication 1,
**caractérisé en ce**
**que** le disque d'excentrique (20) est entraîné par la rotation du noyau d'enroulement (30) pendant un premier intervalle de l'angle de rotation de préférence de 60° tandis qu'il s'immobilise pour le reste de la rotation complète du noyau d'enroulement.

3. Cylindre d'enroulement selon l'une des revendications 1 ou 2,
**caractérisé en ce**
**que**
a) le noyau d'enroulement (30) présente un palier (33) pour un élément d'entraînement mobile entre une position de repos et une position d'engrènement, de préférence un tourillon (70) mobile axialement,
b) le bâti (10) présente une surface de guidage (15) sur laquelle l'élément d'entraînement (70) glisse lors d'une rotation du noyau d'enroulement, au moins un déport (14) dans la surface de guidage provoquant un mouvement de l'élément d'entraînement de la position de repos à la position d'engrènement et/ou vice-versa,
c) l'élément d'entraînement (70) n'étant couplé que dans la position d'engrènement avec le disque d'excentrique (20) et transférant ainsi le mouvement de rotation du noyau d'enroulement au disque d'excentrique.

4. Cylindre d'enroulement selon la revendication 3,
**caractérisé en ce**
**que** le disque d'excentrique (20) présente au moins un évidement (21) dans lequel l'élément d'entraînement (70) peut s'enclencher dans la position d'engrènement.

5. Cylindre d'enroulement selon la revendication 4,
**caractérisé en ce**
**que** le disque d'excentrique (20) présente plusieurs évidements (21), de préférence six, placés à des écarts angulaires égaux autour de l'axe pour l'engrènement de l'élément d'entraînement (70).

6. Rideau drapé, rideau plissé, store, store vénitien ou autre décoration de fenêtre à actionner au moyen de cordons de tirage constitué par un rideau (90) et un certain nombre de cordons de tirage (91) qui sont fixés d'un côté au rideau et qui vont vers un cylindre d'enroulement,
**caractérisé en ce**
**que** le cylindre d'enroulement (100) est configuré selon l'une des revendications 1 à 5.
